# FASCICULE DE BREVET EUROPEEN

(11) **EP 3 812 842 B1**
(45) Date de publication et mention de la délivrance du brevet: **29.11.2023**
(21) Numéro de dépôt: 19205001.1
(22) Date de dépôt: 24.10.2019
(51) Int. Cl.: G04B 17/04

(54) **DISPOSITIF DE GUIDAGE EN PIVOTEMENT POUR UNE MASSE PIVOTANTE ET MÉCANISME RÉSONATEUR D'HORLOGERIE**
SCHWENKBARE FÜHRUNGSVORRICHTUNG FÜR EINE SCHWENKBARE MASSE, UND RESONATORMECHANISMUS EINER UHR
DEVICE FOR GUIDING THE PIVOTING OF A PIVOTING MASS AND TIMEPIECE RESONATOR MECHANISM

(43) Date de publication de la demande: 28.04.2021
(73) Titulaire: The Swatch Group Research and Development Ltd, 2074 Marin (CH)
(72) Inventeur: KAHROBAIYAN, Mohammad Hussein, 2043 Boudevilliers (CH); DI DOMENICO, Gianni, 2000 Neuchâtel (CH)
(74) Mandataire: ICB SA

(56) Documents cités:
- EP-A1- 3 035 127
- EP-A2- 3 438 762

## Description

### Domaine de l'invention

L'invention concerne un dispositif de guidage en pivotement rotatif d'une masse pivotante.

L'invention concerne également un mécanisme résonateur d'horlogerie comportant un tel dispositif de guidage en pivotement.

L'invention concerne encore un mouvement d'horlogerie comportant un tel mécanisme résonateur.

### Arrière-plan de l'invention

Les mouvements horlogers comprennent généralement un barillet, un mécanisme d'échappement et un mécanisme résonateur mécanique. Le mécanisme résonateur comprend un ressort associé à une masselotte oscillante appelée balancier et un pivot. On utilise aujourd'hui des guidages flexibles comme ressort pour former un pivot virtuel.

Les guidages flexibles à pivot virtuel permettent d'améliorer sensiblement les résonateurs horlogers. Les plus simples sont des pivots à lames croisées, composés de deux dispositifs de guidage à lames droites qui se croisent, en général perpendiculairement. Ces deux lames peuvent être, soit tridimensionnelles dans deux plans différents, soit bidimensionnelles dans un même plan et sont alors comme soudées à leur point de croisement.

Il est possible d'optimiser une paire de lames croisées tridimensionnel pour un résonateur, pour essayer de le rendre isochrone avec une marche indépendante de son orientation dans le champ de gravité, en particulier de deux manières (indépendamment, ou les deux ensemble):
- choisir la position du croisement des lames par rapport à leur encastrement pour avoir une marche indépendante des positions ;
- choisir l'angle entre les lames pour être isochrone, et avoir une marche indépendante de l'amplitude.

Toutefois, on n'arrive pas à obtenir une course angulaire suffisante du guidage flexible pour que son application dans un mouvement horloger soit performante. En effet, la course angulaire la plus grande est obtenue lorsque les lames se croisent en leur milieu respectif. Or dans cette configuration, on ne peut atteindre un isochronisme suffisant. Ainsi, on n'arrive pas à obtenir un axe virtuel suffisamment stable pendant le pivotement pour que le mouvement rotatif de la masse soit parfaitement périodique. Le couple de rappel n'est pas tout-à-fait linéaire, ce qui engendre un anisochronisme en fonction de l'amplitude de la masse et une erreur de marche du mouvement. En outre, le centre de masse du mécanisme se déplace trop, et provoque aussi un anisochronisme dû à son orientation par rapport à la gravité.

Les documents EP3035127A1 et EP3438762A2 illustrent des dispositifs de guidage en pivotement rotatif d'une masse pivotante comportant une paire de lames croisées et une paire de lames décroisées.

### Résumé de l'invention

L'invention cherche à éviter les défauts précités et vise à obtenir un guidage flexible ayant un comportement amélioré, notamment pour leur utilisation dans un mécanisme résonateur d'un mouvement d'horlogerie.

L'invention concerne ainsi un dispositif guidage en pivotement rotatif d'une masse pivotante, notamment pour un mouvement horloger.

Le dispositif est remarquable en ce qu'il comprend, agencés en série sensiblement dans un même plan, un premier support, une première paire de lames décroisées, un deuxième support, une paire de lames croisées et un troisième support, la paire de lames décroisées comprenant, une première et une deuxième lame flexible reliant le premier support au deuxième support sans se croiser, la paire de lames croisées comportant une troisième et une quatrième lame flexible reliant le deuxième support au troisième support, les troisième et quatrième lames flexibles se croisant entre le deuxième et le troisième support.

Ainsi, en assemblant en série une des supports séparés par une paire de lames croisées et une paire de lames décroisées, on obtient un guidage flexible ayant, d'une part, une course angulaire suffisante, et d'autre part, un isochronisme du mouvement de la masse. En effet, le deuxième support et la paire de lames décroisées forment un premier pivot à lames décroisées, tandis que le troisième support et les lames décroisés forment un pivot à lames décroisées. Or, un pivot à lames croisées engendre un manque de linéarité positive de la relation couple-angle, qui compense un manque de linéarité négative engendrée par un pivot à lames décroisées. Chaque type de pivot induit alors des mouvements parasites inverses l'un de l'autre, qui s'annulent mutuellement.

Grâce à l'invention, on peut utiliser des pivots à lames flexibles performants dans des mécanismes résonateurs de mouvement horloger. Un tel dispositif permet de garder un centre de masse plus stable pendant le pivotement de la masse, afin que la flexibilité et le couple de rappel soient plus linéaire, ou bien ayant un manque de linéarité choisi, par exemple compenser un retard d'échappement. On diminue aussi fortement les problèmes d'anisochronisme et de changement de marche dus à la gravité, notamment dans un mécanisme résonateur, de sorte que les mouvements mécaniques horlogers soient plus précis.

Selon l'invention, le dispositif comporte un quatrième support et une deuxième paire de lames décroisées, la deuxième paire de lames décroisées comportant une cinquième et une sixième lame flexible reliant le troisième support au quatrième support sans se croiser.

Selon un mode de réalisation particulier de l'invention, le dispositif comporte un cinquième et un sixième support.

Selon un mode de réalisation particulier de l'invention, le dispositif comporte une troisième et une quatrième paire de lames décroisées, la troisième étant montée entre le premier support et le cinquième support, et la quatrième étant montée entre le quatrième et le sixième support.

Selon un mode de réalisation particulier de l'invention, le cinquième support est agencé entre le premier et le deuxième support, et le sixième support est agencé entre le troisième et le quatrième support, lorsque le dispositif est au repos.

Selon un mode de réalisation particulier de l'invention, le cinquième support est agencé au-delà du premier support, et le sixième est agencé au-delà du quatrième support.

Selon un mode de réalisation particulier de l'invention, la troisième paire de lames décroisées est agencée en position tête bêche avec la première paire de lames décroisées, et la quatrième paire de lames décroisées est agencée en position tête bêche avec la deuxième paire de lames décroisées.

Selon un mode de réalisation particulier de l'invention, le deuxième et le troisième support comportent des bras pour tenir les lames flexibles.

Selon un mode de réalisation particulier de l'invention, le premier et le quatrième support comportent des bras pour tenir les lames flexibles.

Selon un mode de réalisation particulier de l'invention, le cinquième support est destiné à être fixe, les autres supports étant destinés à être mobiles, le sixième support étant destiné à former ou à supporter la masse pivotante.

Selon un mode de réalisation particulier de l'invention, le dispositif comporte deux ensembles de supports et de paires de lames superposées, l'un des supports formant un support commun aux deux ensembles.

Selon un mode de réalisation particulier de l'invention, le premier support est destiné à être fixe, les autres supports étant destinés à être mobiles, le troisième support étant destiné à former ou à supporter la masse pivotante.

Selon un mode de réalisation particulier de l'invention, le troisième support est destiné à être fixe, les autres supports étant destinés à être mobiles, le premier support étant destiné à former ou à supporter la masse pivotante.

Selon un mode de réalisation particulier de l'invention, deux lames flexible d'une même paire sont de longueur égale.

Selon un mode de réalisation particulier de l'invention, deux lames d'une paire de lames croisées se croisent sensiblement en leur centre.

L'invention concerne également un mécanisme résonateur d'horlogerie comportant une masse pivotante agencée pour pivoter de façon rotative autour d'un axe de pivotement virtuel, le mécanisme comprenant un dispositif de guidage flexible en pivotement rotatif selon l'invention.

L'invention concerne encore un mouvement d'horlogerie comportant un tel mécanisme résonateur d'horlogerie.

### Description sommaire des dessins

D'autres caractéristiques et avantages de l'invention apparaîtront à la lecture de la description détaillée qui va suivre, en référence aux dessins annexés, où :
- la figure 1 représente, de manière schématique, une vue de dessus d'un dispositif de guidage en pivotement selon un premier mode de réalisation de l'invention,
- la figure 2 représente, de manière schématique, une vue en perspective d'un dispositif de guidage en pivotement selon un deuxième mode de réalisation de l'invention,
- la figure 3 représente, de manière schématique, une vue de dessus d'un dispositif de guidage en pivotement selon un troisième mode de réalisation de l'invention,
- la figure 4 représente, de manière schématique, une vue de dessus d'un dispositif de guidage en pivotement selon un quatrième mode de réalisation de l'invention,
- la figure 5 représente de manière schématique, une vue de dessus d'un dispositif de guidage en pivotement selon un cinquième mode de réalisation de l'invention,
- la figure 6 représente de manière schématique, une vue de dessus d'un dispositif de guidage en pivotement selon un sixième mode de réalisation de l'invention,
- la figure 7 représente de manière schématique, une vue de dessus d'un dispositif de guidage en pivotement selon un septième mode de réalisation de l'invention,
- la figure 8 représente de manière schématique, une vue de dessus d'un mécanisme résonateur comprenant un balancier à inertie variable et d'un dispositif de guidage selon l'invention,
- la figure 9 représente de manière schématique, une vue de dessus d'un mécanisme résonateur désassemblé comprenant un balancier et un dispositif de guidage selon l'invention,
- la figure 10 représente de manière schématique, une vue de dessus d'une table antichoc et d'un dispositif de guidage selon l'invention.

### Description détaillée

L'invention concerne un dispositif de guidage en pivotement rotatif d'une masse pivotante, par exemple pour un mécanisme résonateur comportant une masse pivotante dans un mouvement horloger.

La figure 1 montre un premier mode de réalisation de base d'un tel dispositif 1 selon l'invention. Le dispositif 1 est, de préférence, agencé sensiblement dans un même plan P. Le dispositif 1 comprend d'amont en aval, montés en série selon l'agencement du dispositif de guidage, un premier support fixe 2, une paire de lames décroisées 5, 6, un deuxième support rotatif 3, une paire de lames croisées 7, 8 et un troisième support 4 destiné à former ou à supporter la masse pivotante.

Les trois supports 2, 3, 4 ont ici une forme d'arc de cercle formant un angle compris entre 60 et 120°. L'arc du premier support 2 est plus grand que celui du deuxième 3, et du troisième 4 sur la figure 1, avec un rapport d'au moins un sur deux, voire un sur trois ou quatre. Le premier 2 et le deuxième support 3 sont parallèles, mais le troisième support 4 est agencé symétriquement dans l'autre sens, l'intérieur de l'arc étant en vis-à-vis de celui du deuxième support 3.

Bien entendu, dans des variantes de réalisation, les supports 2, 3, 4 peuvent avoir des formes différentes de celles représentées sur les figures, par exemple droites.

La paire de lames décroisées 5, 6 comprend une première 5 et une deuxième lame flexible 6 reliant le premier support 2 au deuxième support 3. Les deux lames flexibles 5, 6 sont de même longueur, et sont agencées symétriquement par rapport à l'axe A du dispositif 1, lorsque le dispositif est en position de repos. Les lames flexibles 5, 6 d'étendent depuis l'intérieur de l'arc de cercle du premier support 2, jusqu'à l'extérieur de l'arc de cercle du deuxième support 3. Le premier support 2 étant plus grand que le deuxième 3, les deux lames 5, 6 se rapprochent l'une vers l'autre en s'approchant du deuxième support 2. Cependant, la première 5 et la deuxième lame 6 flexible ne se croisent pas entre les deux supports. Ainsi, chacune d'elles est orientée dans une direction, les deux directions se croisant en un premier point virtuel 9 au-delà des supports, ici au-delà du deuxième support 3. Les deux lames sont dans un même plan et forment entre elles un angle compris entre 5 et 130°, de préférence entre 25 et 110°.

La paire de lames croisées 7, 8 comporte une troisième 7 et une quatrième 8 lame flexible reliant le deuxième support 3 au troisième support 4. Les troisième 7 et quatrième 8 lames flexibles sont de même longueur, qui est ici plus courte que la première 5 et la deuxième 6 lame de la paire de lames décroisées. La troisième 7 et la quatrième 8 lame flexible sont légèrement décalées en hauteur pour éviter de se toucher pendant les oscillations du dispositif 1. Elles forment entre elles un angle compris entre 0° et 180°, de préférence entre 20° et 50°. La troisième 7 et la quatrième 8 lame flexible se croisent en un deuxième point 11 localisé entre le deuxième 3 et le troisième 4 support lorsque le dispositif 1 est au repos. De préférence, le deuxième point 11 est agencé au milieu des deux lames 7, 8. Autrement dit, la troisième 7 et la quatrième 8 lame se croisent en leur centre respectif. De préférence, on choisit des dimensions des lames 5, 6, 7, 8 et des supports 2, 3, 4, de telle sorte que le premier 9 et le deuxième point 11 soient localisés sensiblement au même endroit lorsque le dispositif 1 est au repos, comme le montre la figure 1.

Les lames 5, 6, 7, 8 ont avantageusement une inertie de section semblable, voire identique. Par exemple des lames flexibles 5, 6, 7, 8 usuellement utilisées en horlogerie dans les mécanismes résonateurs. L'invention est illustrée dans un cas particulier préféré où les lames flexibles 5, 6, 7, 8 sont droites. D'autres géométries sont néanmoins envisageables, par exemple en forme de serpentin, ou autres.

Lorsque le dispositif 1 oscille, le premier support 2 reste fixe, le deuxième support 3 oscille grâce à la première 5 et à la deuxième 6 lame flexible selon un premier angle de course, et le troisième support 4 oscille grâce à la troisième 7 et à la quatrième 8 lame flexible selon un deuxième angle de course supérieur au premier angle. L'oscillation s'effectue autour d'un axe virtuel perpendiculaire au plan du dispositif 1.

Comme la paire de lames croisées 7, 8 et la paire de lames décroisées 5, 6 compensent leurs défauts, on obtient une oscillation isochrone, sans mouvement parasite du centre de masse du dispositif 1. En outre, la course angulaire des deux types de pivots s'additionne pour obtenir une course angulaire suffisamment important, notamment pour pouvoir être utilisé dans un mécanisme d'oscillation d'horlogerie.

Dans une variante de ce premier mode de réalisation, le troisième support 4 est fixe, tandis que le premier 2 et le deuxième 3 support sont mobiles, le premier support 2 étant destiné à former ou à supporter la masselotte du mécanisme d'oscillation. Ainsi, le deuxième support 3 a une course angulaire inférieure à celle du premier 2 support dans ce cas.

Selon un deuxième mode de réalisation, représenté sur la figure 2, le dispositif 10 comporte une deuxième paire de lames décroisées 13, 14 montée en série de la paire de lames croisées 7, 8, ainsi qu'un quatrième support 12 destiné à former ou à supporter la masse pivotante. Ainsi, on forme un deuxième pivot à lames décroisées 13, 14, en série du pivot à lames croisées. La paire de lames croisées 7, 8 est agencée entre deux paire de lames décroisées 5, 6, 13, 14. Dans ce cas, le troisième support 4 n'est pas destiné à former ou à supporter la masse pivotante, mais il reste mobile, tandis que le premier support 2 est fixe. Le quatrième support 12 a, dans l'exemple illustré, la même forme d'arc de cercle et la même taille que le premier support 2, mais il est agencé dans l'autre sens parallèlement au troisième support 4.

Le quatrième support 12 et la deuxième paire de lames décroisées 13, 14 sont agencés par symétrie de la première paire de lames décroisées 5, 6 et du premier support 2 par rapport à l'axe de symétrie B du dispositif 1, qui est perpendiculaire à l'axe A. L'axe de symétrie A du dispositif 1 passe par tous les supports 2, 3, 4, 12, tandis que l'axe de symétrie B ne passe pas par les supports 2, 3, 4, 12. La deuxième paire de lames décroisées 13, 14 comporte une cinquième 13 et une sixième lame 14 flexible reliant le troisième support 4 au quatrième support 12 sans se croiser, de la même manière que la première paire de lames décroisées 5, 6 relie le premier support 2 au deuxième 3.

Les directions des lames 13 et 14 se croisent en un point virtuel au-delà des supports 4 et 12, qui est localisé sensiblement aux premier et deuxième points 9 et 11. Le premier 9 et le deuxième 11 point forment le centre de rotation du dispositif 10.

Selon une première variante, le dispositif 10 est configuré pour que le centre de masse du balancier soit agencé sur le centre de rotation du dispositif 10.

Dans une deuxième variante, le dispositif 10 est configuré pour que le centre de masse du balancier soit agencé à une distance prédéfinie du centre de rotation du dispositif 10, sur l'axe A.

Les dimensions des pivots sont choisies pour que les deux pivots à lames décroisées compensent l'anisochronisme du pivot à lames croisées.

Dans un troisième mode de réalisation, représenté sur la figure 3, le dispositif 20 comporte deux ensembles 25, 27, chaque ensemble 25, 27 correspondant à un dispositif de guidage selon le deuxième mode de réalisation de la figure 2, les deux ensembles 25, 27 étant superposés. Les deux ensembles 25, 27 sont agencés sur deux plans parallèles pour pouvoir pivoter sans entrechoquement des lames ou des supports. Le premier ensemble 25 est agencé en-dessous du deuxième ensemble 27 sur la figure 3. Les deux ensembles 25, 27 sont superposés tête-bêche et reliés l'un à l'autre par un support commun 23 mobile formant le quatrième support du premier ensemble 25 et également le premier support du deuxième ensemble 27. Ainsi, on augmente la course angulaire du dispositif 20 grâce à ce montage en série. Dans ce cas, seul le premier support 2 du premier ensemble 25 est fixe, tandis que tous les autres supports 3, 4, 19, 21, 22 23 sont mobiles. Le quatrième support 22 du deuxième ensemble 27 a la plus grande course angulaire et est destiné à former ou à supporter la masse pivotante. La cinquième 13 et la sixième 14 lame flexible du premier ensemble 25, ainsi que la première 15 et la deuxième 16 lame flexible du deuxième ensemble 27 sont reliées au support commun 23. Les autres lames flexibles 5, 6, 7, 8, 17, 18, 24, 26 sont dans la même configuration que le dispositif 10 du deuxième mode de réalisation.

Les supports 3, 4, 19, 21, 22 23 et les lames 5, 6, 7, 8, 17, 18, 24, 26 sont superposés en position inversée lorsque le dispositif 20 est au repos. Ainsi, le deuxième support 19 du deuxième ensemble 27 est agencé au-dessus du troisième support 4 du premier ensemble 25, et le troisième support 21 du deuxième ensemble 27 est agencé au-dessus du deuxième support 3 du premier ensemble 25. Enfin, le quatrième support 22 du deuxième dispositif 27 est agencé au-dessus du premier support 2 du premier ensemble 25. Ainsi, le quatrième support 22 du deuxième ensemble 27 oscille au-dessus du premier support 2 fixe du premier ensemble 25, lorsque le dispositif 20 est en fonctionnement.

Les figure 4 à 6 représentent des modes de réalisation dans lesquels le dispositif 30, 40, 50 comporte une troisième et une quatrième paire de lames décroisées 41, 42, 45, 46, 61, 62, 67, 68, 81, 82, 87, 88 en plus des deux premières et de la paire de lames croisées du dispositif selon le deuxième mode de réalisation. La troisième paire 41, 42, 61, 62, 81, 82, est montée en amont de la première paire de lames décroisées 35, 36, 65, 66, 85, 86, et la quatrième paire 45, 46, 67, 68, 87, 88 est montée en aval de la deuxième paire de lames décroisées 43, 44, 63, 64, 83, 84. En outre, le dispositif comporte un cinquième support 48, 58, 78 relié au premier support 32, 52, 72 par la troisième paire de lames décroisées 41, 42, 61, 62, 81, 82, ainsi qu'un sixième support 47, 57, 77 relié au quatrième support 31, 51, 71 par la quatrième paire de lames décroisées 45, 46, 67, 68, 87, 88. La troisième paire comporte une septième 41, 61, 81 et une huitième lame flexible 42, 62, 82, et la quatrième paire comporte une neuvième 45, 67, 87 et une dixième lame flexible 46, 68, 88. Les lames d'une paire sont agencées symétriquement de part et d'autre de l'axe de symétrie A du dispositif 30, 40, 50. Le cinquième support 48, 58, 78 et le sixième support 47, 57, 77 ont également une forme d'arc, qui est identique pour chaque dispositif respectif.

Dans tous ces modes de réalisation, le premier support 32, 52, 72 est mobile, tandis que le cinquième support 48, 58, 78 est fixe, et le sixième support 47, 57, 77 est destiné à former ou à supporter la masse pivotante. En outre, chaque dispositif 30, 40, 50 est sensiblement agencé dans un plan.

Dans le quatrième mode de réalisation de la figure 4, le cinquième 48 et le sixième support 47 sont agencés, respectivement, entre le premier 32 et le deuxième support 33, et entre le troisième 34 et le quatrième support 31. Les cinquième 48 et sixième 47 supports ont une forme d'arc de cercle semblable et sont agencés dans le même sens, respectivement, que le premier 32 et le deuxième support 33 pour l'un, le troisième 34 et le quatrième support 31 pour l'autre. Les cinquième 43 et sixième lame 44 flexible sont agencées de part et d'autre du sixième support 47, lorsque le dispositif est en position de repos.

Le cinquième 48 et le sixième support 47 comportent de plus, chacun, une attache 39, 49 en forme de languette comportant deux trous de fixation. Les languettes sont disposées sur la partie extérieure de l'arc en direction, respectivement, des premier 32 et quatrième supports 31. La première 35 et la deuxième lame flexible 36 sont agencées de part et d'autre du cinquième support 48, lorsque le dispositif est en position de repos.

Le cinquième et le sixième mode de réalisation des figures 5 et 6 présentent une configuration dans laquelle le cinquième 58, 78 et le sixième support 57, 77 sont agencés, respectivement, au-delà du premier 52, 72 et au-delà du quatrième support 51, 71. On entend « au-delà » par rapport au centre du dispositif.

Pour le cinquième mode de réalisation, les deuxième et troisièmes supports 53, 54 comportent à chaque extrémité de l'arc, un bras recourbé 59, 69 s'étendant, respectivement, autour du premier support 52 et du quatrième support 51. Ainsi les quatre bras 59, 69 décrive un arc déformé dont la courbure est orientée vers l'extérieur du dispositif 40 et s'accentue en s'approchant de l'extrémité libre.

Chaque extrémité libre des bras est reliée au premier 52 ou au quatrième support 51, par la première 65 et la deuxième lame flexible 66 pour le deuxième support 53, la cinquième 63 et la sixième lame flexible 64 pour le quatrième support 54.

Dans le dispositif 50 du sixième mode de réalisation, le premier 72 et le quatrième support 71 comportent à chaque extrémité de l'arc, un bras 79 89 s'étendant, respectivement, vers le cinquième 78 et le sixième support 77. Les quatre bras 79, 89 ont une forme de segment rectiligne dont chaque extrémité libre est repliée sensiblement à 90°. Les deux extrémités repliées du premier support 72 sont reliées au deuxième support 73 par la première lame flexible 85 pour l'une et la deuxième lame flexible 86 pour l'autre. Les deux extrémités repliées du quatrième support 71 sont reliées au troisième support 74 par la cinquième lame flexible 83 pour l'une et par la sixième lame flexible 84 pour l'autre.

La figure 7 montre un septième mode de réalisation d'un dispositif 60 comportant deux ensembles 95, 99 de supports et de paires de lames superposées. Chaque ensemble 95, 99 correspond généralement au dispositif du type décrit pour le quatrième mode de réalisation. Les ensembles 95, 99 sont agencés tête-bêche, c'est-à-dire qu'il sont inversés l'un par rapport à l'autre. Les deux ensembles 95, 99 sont agencés sur deux plans parallèles pour pouvoir pivoter sans entrechoquement des lames. Ainsi, on obtient un dispositif comprenant huit paires de lames décroisées et deux paires de lames croisées. Dans cette dispositif, un support commun 90 forme à la fois le sixième support du premier ensemble 95 et également le cinquième support du deuxième ensemble 99. Le dispositif 60 a donc onze supports 31, 32, 33, 34, 48, 90, 91, 92, 93, 94, 98 différents. En position de repos, le premier support 32 du premier dispositif 95 est agencé sous le quatrième support 91 du deuxième ensemble 99, le deuxième support 33 du premier ensemble 95 est agencé sous le troisième support 94 du deuxième ensemble 99, le troisième support 34 du premier ensemble 95 est agencé sous le deuxième support 93 du deuxième ensemble 99, le quatrième support 31 du premier ensemble 95 est agencé sous le premier support 92 du deuxième ensemble 99, et le cinquième support 48 du premier ensemble 95 est agencé sous le sixième support 98 du deuxième ensemble 99.

Lorsque le dispositif 60 oscille, tous les supports 31, 32, 33, 34, 90, 91, 92, 93, 94, 98 sont mobiles sauf le cinquième support 48 du premier dispositif 95. Le sixième support 98 du deuxième ensemble 99 est destiné à former ou à supporter la masse pivotante.

Grâce à ce montage en série, on allonge encore davantage la course angulaire du dispositif 60.

Des combinaisons de dispositifs montés en série selon le cinquième ou le sixième mode de réalisation sont également possibles.

La figure 8 montre un mécanisme résonateur 70 comprenant un dispositif 101 selon le deuxième mode de réalisation et un balancier monolithique 102. Le balancier 102 a une forme d'anneau raccordé au côté externe du quatrième support 105 par un bras axial 104, le premier support 106 du dispositif 101 étant fixe. L'anneau entoure le dispositif 101 en restant sensiblement dans son plan. Le balancier 102 comprend de plus des masselottes 103, ici quatre, qui sont agencées sur l'anneau pour modifier et régler le centre de masse et l'inertie souhaités pour le balancier 102. Les masselottes sont de préférence excentriques.

Un autre type de balancier 107 est représenté dans le mécanisme résonateur 80 de la figure 9, au-dessus du dispositif 110 selon l'invention. Le balancier 107 comprend un bras axial 108 et une tête tronconique 109 à chaque extrémité. Les têtes 109 sont munies de vis 111 que l'on peut actionner pour modifier le centre de masse et l'inertie du balancier 107. Le bras 108 comporte deux orifices 112 pour être assemblé au support mobile 115 du dispositif 110 selon le deuxième mode de réalisation. Le support mobile 115 comprend une attache 113 agencée sur l'axe A du dispositif 110 et dotée de deux trous 114 correspondant aux orifices 112 du balancier 107 pour l'assemblage.

Les dispositifs décrits dans la demande peuvent être associés à une table antichoc 119, telle que décrite dans le système 90 de la figure 10. Par exemple, le dispositif 120 du deuxième mode de réalisation est lié à un bras d'un support rigide 121 en forme de L par une première paire de lames flexible 122. Le support rigide 121 est lui-même relié à une platine ou un pont 124 par une deuxième paire de lames flexibles 123 depuis l'autre bras du L. La table antichoc 119 permet d'absorber les secousses en cas de choc pour éviter de nuire au mouvement du dispositif 120. Dans ce cas, le premier support 125 du dispositif 120 peut également être mobile. Le quatrième support 126 du dispositif 120 est destiné à être assemblé à un balancier.

Dans tous les modes de réalisation, les lames sont fixées aux supports par des liaisons fixes, par exemple par encastrement dans le support. En outre, les lames flexibles peuvent être des lames comportant des parties rigides et des parties flexibles. Une lame peut par exemple être formée d'une ou plusieurs portions rigides reliées par des lames flexibles ou des cols flexibles. Un col est par exemple un rétrécissement de l'épaisseur de la partie rigide, qui rend le col flexible.

Dans une réalisation avantageuse, les supports et les lames forment un ensemble monobloc. Cet ensemble monobloc peut être réalisé par des technologies de type « MEMS » ou « LIGA » ou similaire, en silicium ou similaire, compensé thermiquement, notamment par une croissance locale particulière de dioxyde de silicium, dans certaines zones de la pièce agencées à cet effet, quand cet ensemble monobloc est réalisé en silicium.

## Revendications

1. Dispositif de guidage (1, 10, 20, 30, 40, 50, 60) en pivotement rotatif d'une masse pivotante, notamment pour un mouvement horloger, comprenant, agencés en série sensiblement dans un même plan, un premier support (2, 32, 52, 72, 92), une première paire de lames décroisées (5, 6, 15, 16, 35, 36, 65, 66, 85, 86), un deuxième support (3, 19, 33, 53, 73, 93), une paire de lames croisées (7, 8, 17, 18, 37, 38), et un troisième support (4, 21, 34, 54, 74, 94), la paire de lames décroisées comprenant, une première (5, 15, 35, 65, 85) et une deuxième (6, 16, 36, 66, 86) lame flexible reliant le premier support (2, 32, 52, 72, 92) au deuxième support (3, 19, 33, 53, 73, 93) sans se croiser, la paire de lames croisées comportant une troisième (7, 17, 37) et une quatrième (8, 18, 38) lame flexible reliant le deuxième support (3, 19, 33, 53, 73, 93) au troisième support (4, 21, 34, 54, 74, 94), les troisième (7, 17, 37) et quatrième (8, 18, 38) lames flexibles se croisant entre le deuxième (3, 19, 33, 53, 73, 93) et le troisième (4, 21, 34, 54, 74, 94) support, **caractérisé en ce qu'**il comporte un quatrième support (12, 22, 31, 51, 71, 91) et une deuxième paire de lames décroisées (13, 14, 24, 26, 43, 44, 63, 64, 83, 84), la deuxième paire de lames décroisées comportant une cinquième (13, 24, 43, 63, 83) et une sixième lame (14, 26, 44, 64, 84) flexible reliant le troisième support (4, 21, 34, 54, 74, 94) au quatrième support (12, 22, 31, 51, 71, 91) sans se croiser.

2. Dispositif selon la revendication 1, **caractérisé en ce qu'**il comporte un cinquième (48, 58, 78) et un sixième support (47, 57, 77, 98), ainsi qu'une troisième (41, 42, 61, 62, 81, 82) et une quatrième (45, 46, 67, 68, 87, 88) paire de lames décroisées, la troisième (41, 42, 61, 62, 81, 82) étant montée entre le premier support (32, 52, 72) et le cinquième support (48, 58, 78), et la quatrième (45, 46, 67, 68, 87, 88) étant montée entre le quatrième (31, 51, 71) et le sixième support (47, 57, 77).

3. Dispositif selon la revendication 2, **caractérisé en ce que** le cinquième support (48), est agencé entre le premier (32) et le deuxième support (33), et le sixième support (47) est agencé entre le troisième (34) et le quatrième (31) support, lorsque le dispositif (30) est au repos.

4. Dispositif selon la revendication 2, **caractérisé en ce que** le cinquième support (58, 78) est agencé au-delà du premier support (52, 72), et le sixième support (57, 77) est agencé au-delà du quatrième support (51, 71).

5. Dispositif selon la revendication 4, **caractérisé en ce que** le deuxième (53) et le troisième support (54) comportent des bras (59, 69) pour tenir les lames flexibles (63, 64, 65, 66).

6. Dispositif selon la revendication 4, **caractérisé en ce que** le quatrième support (71) et le premier support (72) comportent des bras (79, 89) pour tenir les lames flexibles (83, 84, 85, 86).

7. Dispositif selon l'une, quelconque, des revendications 2 à 6, **caractérisé en ce que** le cinquième support (48, 58, 78) est destiné à être fixe, les autres supports étant destinés à être mobiles, le sixième support (47, 57, 77, 98) étant destiné à former ou à supporter la masse pivotante.

8. Dispositif selon l'une, quelconque, des revendications 1 à 7, **caractérisé en ce qu'**il comporte deux ensembles (25, 27, 95, 99) de supports et de paires de lames superposées, l'un des supports (23, 90) formant un support commun aux deux ensembles (25, 27, 95, 99).

9. Dispositif selon la revendication 1, **caractérisé en ce que** le premier support (2) est destiné à être fixe, les autres supports (3, 4, 12) étant destinés à être mobiles.

10. Dispositif selon l'une, quelconque, des revendications précédentes, **caractérisé en ce que** deux lames flexibles d'une même paire sont de longueur égale.

11. Dispositif selon l'une, quelconque, des revendications précédentes, **caractérisé en ce que** deux lames d'une paire de lames croisées (7, 8, 17, 18, 37, 38) se croisent sensiblement en leur centre.

12. Mécanisme résonateur d'horlogerie (70, 80, 90) comportant une masse pivotante agencée pour pivoter de façon rotative autour d'un axe de pivotement virtuel, **caractérisé en ce qu'**il comporte un dispositif de guidage (1, 10, 20, 30, 40, 50, 60) en pivotement rotatif selon l'une, quelconque, des revendications précédentes.

13. Mouvement d'horlogerie comportant un mécanisme résonateur d'horlogerie (70, 80, 90) selon la revendication 12.

## Patentansprüche

1. Führungsvorrichtung (1, 10, 20, 30, 40, 50, 60) für die Drehschwenkung einer schwenkbaren Masse, insbesondere für ein Uhrwerk, umfassend, in Reihe im Wesentlichen in einer selben Ebene angeordnet, eine erste Stütze (2, 32, 52, 72, 92), ein erstes Paar an überkreuzten Klingen (5, 6, 15, 16, 35, 36, 65, 66, 85, 86), eine zweite Stütze (3, 19, 33, 53, 73, 93), ein Paar an überkreuzten Klingen (7, 8, 17, 18, 37, 38) und eine dritte Stütze (4, 21, 34, 54, 74, 94), wobei das Paar an überkreuzten Klingen eine erste (5, 15, 35, 65, 85) und eine zweite (6, 16, 36, 66, 86) flexible Klinge umfasst, die die erste Stütze (2, 32, 52, 72, 92) mit der zweiten Stütze (3, 19, 33, 53, 73, 93) verbinden, ohne sich zu überkreuzen, wobei das Paar an überkreuzten Klingen eine dritte (7, 17, 37) und eine vierte (8, 18, 38) flexible Klinge beinhaltet, die die zweite Stütze (3, 19, 33, 53, 73, 93) mit der dritten Stütze (4, 21, 34, 54, 74, 94) verbindet, wobei sich die dritte (7, 17, 37) und vierte (8, 18, 38) flexible Klinge zwischen der zweiten (3, 19, 33, 53, 73, 93) und der dritten (4, 21, 34, 54, 74, 94) Stütze kreuzen, **dadurch gekennzeichnet, dass** sie eine vierte Stütze (12, 22, 31, 51, 71, 91) und ein zweites Paar an überkreuzten Klingen (13, 14, 24, 26, 43, 44, 63, 64, 83, 84) beinhaltet, wobei das zweite Paar an überkreuzten Klingen eine fünfte (13, 24, 43, 63, 83) und eine sechste (14, 26, 44, 64, 84) flexible Klinge beinhaltet, die die dritte Stütze (4, 21, 34, 54, 74, 94) mit der vierten Stütze (12, 22, 31, 51, 71, 91) verbinden, ohne sich zu überkreuzen.

2. Vorrichtung nach Anspruch 1, **dadurch gekennzeichnet, dass** sie eine fünfte (48, 58, 78) und eine sechste Stütze (47, 57, 77, 98), sowie ein drittes (41, 42, 61, 62, 81, 82) und ein viertes (45, 46, 67, 68, 87, 88) Paar an überkreuzten Klingen beinhaltet, wobei das dritte (41, 42, 61, 62, 81, 82) zwischen der ersten Stütze (32, 52, 72) und der fünften Stütze (48, 58, 78) angebracht ist und das vierte (45, 46, 67, 68, 87, 88) zwischen der vierten (31, 51, 71) und der sechsten Stütze (47, 57, 77) angebracht ist.

3. Vorrichtung nach Anspruch 2, **dadurch gekennzeichnet, dass** die fünfte Stütze (48) zwischen der ersten (32) und der zweiten Stütze (33) angeordnet ist und die sechste Stütze (47) zwischen der dritten (34) und der vierten (31) Stütze angeordnet ist, wenn sich die Vorrichtung (30) im Ruhezustand befindet.

4. Vorrichtung nach Anspruch 2, **dadurch gekennzeichnet, dass** die fünfte Stütze (58, 78) jenseits der ersten Stütze (52, 72) angeordnet ist, und die sechste Stütze (57, 77) jenseits der vierten Stütze (51, 71) angeordnet ist.

5. Vorrichtung nach Anspruch 4, **dadurch gekennzeichnet, dass** die zweite (53) und die dritte Stütze (54) Arme (59, 69) zum Halten der flexiblen Klingen (63, 64, 65, 66) beinhalten.

6. Vorrichtung nach Anspruch 4, **dadurch gekennzeichnet, dass** die vierte Stütze (71) und die erste Stütze (72) Arme (79, 89) zum Halten der flexiblen Klingen (83, 84, 85, 86) beinhalten.

7. Vorrichtung nach einem der Ansprüche 2 bis 6, **dadurch gekennzeichnet, dass** die fünfte Stütze (48, 58, 78) dazu bestimmt ist, fest zu sein, während die anderen Stützen dazu bestimmt sind, beweglich zu sein, wobei die sechste Stütze (47, 57, 77, 98) dazu bestimmt ist, die schwenkbare Masse zu bilden oder zu stützen.

8. Vorrichtung nach einem der Ansprüche 1 bis 7, **dadurch gekennzeichnet, dass** sie zwei Einheiten (25, 27, 95, 99) von Stützen und von Paaren von überlagerten Klingen beinhaltet, wobei eine der Stützen (23, 90) eine gemeinsame Stütze für die beiden Einheiten (25, 27, 95, 99) bildet.

9. Vorrichtung nach Anspruch 1, **dadurch gekennzeichnet, dass** die erste Stütze (2) dazu bestimmt ist, fest zu sein, während die anderen Stützen (3, 4, 12) dazu bestimmt sind, beweglich zu sein.

10. Vorrichtung nach einem der vorstehenden Ansprüche, **dadurch gekennzeichnet, dass** zwei flexible Klingen eines selben Paares gleich lang sind.

11. Vorrichtung nach einem der vorstehenden Ansprüche, **dadurch gekennzeichnet, dass** sich zwei Klingen eines Paares an überkreuzten Klingen (7, 8, 17, 18, 37, 38) im Wesentlichen in ihrer Mitte überkreuzen.

12. Resonatormechanismus für die Uhrmacherei (70, 80, 90), welcher eine schwenkbare Masse beinhaltet, die angeordnet ist, um drehend um eine virtuelle Schwenkachse zu schwenken, **dadurch gekennzeichnet, dass** er eine drehschwenkbare Führungsvorrichtung (1, 10, 20, 30, 40, 50, 60) für die Drehschwenkung nach einem der vorstehenden Ansprüche beinhaltet.

13. Uhrwerk, welches einen Resonatormechanismus für die Uhrmacherei (70, 80, 90) nach Anspruch 12 beinhaltet.

## Claims

1. A device (1, 10, 20, 30, 40, 50, 60) for guiding a pivoting mass in rotary pivoting, in particular for a horological movement, comprising, arranged in series substantially in the same plane, a first support (2, 32, 52, 72, 92), a first pair of uncrossed strips (5, 6, 15, 16, 35, 36, 65, 66, 85, 86), a second support (3, 19, 33, 53, 73, 93), a pair of crossed strips (7, 8, 17, 18, 37, 38), and a third support (4, 21, 34, 54, 74, 94), the pair of uncrossed strips comprising a first (5, 15, 35, 65, 85) and a second (6, 16, 36, 66, 86) flexible strip connecting the first support (2, 32, 52, 72, 92) to the second support (3, 19, 33, 53, 73, 93) without crossing each other, the pair of crossed strips including a third (7, 17, 37) and a fourth (8, 18, 38) flexible strip connecting the second support (3, 19, 33, 53, 73, 93) to the third support (4, 21, 34, 54, 74, 94), the third (7, 17, 37) and fourth (8, 18, 38) flexible strips crossing each other between the second (3, 19, 33, 53, 73, 93) and the third (4, 21, 34, 54, 74, 94) support, **characterised in that** it includes a fourth support (12, 22, 31, 51, 71, 91) and a second pair of uncrossed strips (13, 14, 24, 26, 43, 44, 63, 64, 83, 84), the second pair of uncrossed strips including a fifth (13, 24, 43, 63, 83) and a sixth flexible strip (14, 26, 44, 64, 84) connecting the third support (4, 21, 34, 54, 74, 94) to the fourth support (12, 22, 31, 51, 71, 91) without crossing each other.

2. The device according to claim 1, **characterised in that** it includes a fifth (48, 58, 78) and a sixth support (47, 57, 77, 98), as well as a third (41, 42, 61, 62, 81, 82) and a fourth (45, 46, 67, 68, 87, 88) pair of uncrossed strips, the third one (41, 42, 61, 62, 81, 82) being mounted between the first support (32, 52, 72) and the fifth support (48, 58, 78), and the fourth one (45, 46, 67, 68, 87, 88) being mounted between the fourth (31, 51, 71) and the sixth support (47, 57, 77).

3. The device according to claim 2, **characterised in that** the fifth support (48) is arranged between the first (32) and the second support (33), and the sixth support (47) is arranged between the third (34) and the fourth (31) support, when the device (30) is at rest.

4. The device according to claim 2, **characterised in that** the fifth support (58, 78) is arranged beyond the first support (52, 72), and the sixth support (57, 77) is arranged beyond the fourth support (51, 71).

5. The device according to claim 4, **characterised in that** the second (53) and the third support (54) include arms (59, 69) for holding the flexible strips (63, 64, 65, 66).

6. The device according to claim 4, **characterised in that** the fourth support (71) and the first support (72) include arms (79, 89) for holding the flexible strips (83, 84, 85, 86).

7. The device according to any one of claims 2 to 6, **characterised in that** the fifth support (48, 58, 78) is intended to be fixed, the other supports being intended to be movable, the sixth support (47, 57, 77, 98) being intended to form or support the pivoting mass.

8. The device according to any one of claims 1 to 7, **characterised in that** it includes two assemblies (25, 27, 95, 99) of supports and pairs of superimposed strips, one of the supports (23, 90) forming a support common to the two assemblies (25, 27, 95, 99).

9. The device according to claim 1, **characterised in that** the first support (2) is intended to be fixed, the other supports (3, 4, 12) being intended to be movable.

10. The device according to any one of the preceding claims, **characterised in that** two flexible strips of the same pair are of equal length.

11. The device according to any one of the preceding claims, **characterised in that** two strips of a pair of crossed strips (7, 8, 17, 18, 37, 38) cross each other substantially at their centre.

12. A timepiece resonator mechanism (70, 80, 90) including a pivoting mass arranged to rotatably pivot about a virtual pivot axis, **characterised in that** it includes a rotary pivoting guide device (1, 10, 20, 30, 40, 50, 60) according to any one of the preceding claims.

13. A horological movement including a timepiece resonator mechanism (70, 80, 90) according to claim 12.
